# EUROPÄISCHE PATENTSCHRIFT

(11) **EP 0 849 401 B1**
(45) Veröffentlichungstag und Bekanntmachung des Hinweises auf die Patenterteilung: **27.03.2002**
(21) Anmeldenummer: 97121827.6
(22) Anmeldetag: 11.12.1997
(51) Int. Cl.: E01H 5/06

(54) **Befestigungsvorrichtung für Schürfleisten an der Pflugschar eines Schneeräumfahrzeuges**
Device for mounting a scraperblade to a plough of a snow clearing apparatus
Dispositif de fixation d'un racleur à une lame d'un chasse-neige

(30) Priorität: 19.12.1996 DE 29622102 U
(43) Veröffentlichungstag der Anmeldung: 24.06.1998
(73) Patentinhaber: Maier, Walter, 84478 Waldkraiburg (DE)
(72) Erfinder: Maier, Walter, 84478 Waldkraiburg (DE)
(74) Vertreter: Seidel, Herta, Dipl.-Phys.

(56) Entgegenhaltungen:
- CH-A- 527 331
- DE-C- 4 301 386

## Beschreibung

Die Erfindung betrifft eine Befestigungsvorrichtung für die Herstellung einer lösbaren Verbindung zwischen der Schürfleiste und der Pflugschar eines Schneeräumfahrzeuges.

Die bekannten Befestigungsvorrichtungen, mit denen die Schürfleiste am unteren Rand von Schneeräumfahrzeugen befestigt wird, sind als Schraubverbindungen ausgebildet. Hier wird die Schürfleiste mit Hilfe einer Klemmschraube an einer am unteren Rand der Pflugschar angeschweißten Verstärkungsleiste angeschraubt.Um die Befestigung zu sichern,ist es bekannt, die Schürfleiste zwischen eine Klemmschiene, die auf der in Fahrtrichtung des Schneeräumfahrzeuges vorne gelegenen Oberfläche der Schürfleiste anliegt und die genannte Verstärkungsleiste einzuklemmen. Um aber die Stabilität dieser Befestigungsart zu gewährleisten, überdeckt der an der Schürfleiste anliegende Schenkel der Klemmleiste einen relativ großen oberen Bereich der Schürfleiste. Hierdurch wird aber der Abnützungsbereich der Schürfleiste stark verkleinert mit der Folge, daß ein häufiger Wechsel der Schürfleiste vorgenommen und der nicht mehr verwertbare, relativ große Rest der Schürfleiste als Materialverlust in Kauf genommen werden muß.

Aufgabe der vorliegenden Erfindung ist es, eine Befestigungsvorrichtung zu schaffen, die es ermöglicht, die vorhandenen Schürfleisten länger in Betrieb zu nehmen, da eine größere Fläche für den beim Räumeinsatz erfolgenden Schürfleistenabrieb zur Verfügung stehen soll.

Erfindungsgemäß wird dies durch einen auf in Fahrtrichtung hinten gelegenen Oberflächen des Pfluges angeordneten zweiarmigen Klemmhebel erreicht, der mit seinem einen Ende an der Schürfleiste arretierbar ist und an seinem anderen Ende über Schwenkarme mit der Pflugschar verbindbar ist, wobei die Arretierung des Klemmhebels durch eine auf den Klemmhebel einwirkende Betätigungseinrichtung erfolgt.

Vorzugsweise ist der zweiarmige Klemmhebel um eine parallel zur Unterkante der Pflugschar verlaufende Schwenkachse schwenkbar in beidseitig des Klemmhebels angeordneten, mit der in Fahrtrichtung des Schneeräumfahrzeuges hinten gelegenen Oberfläche der Pflugschar fest verbundenen Flanschen gelagert und mit seinem einen Ende in der in Fahrtrichtung des Schneeräumfahrzeuges hinten gelegenen Oberfläche der Schürfleiste arretierbar und an seinem anderen Ende sind eine oder zwei in einem seitlichen Abstand voneinander angeordnete in der gleichen Ebene wie der Klemmhebel schwenkbare Schwenkarme vorgesehen, deren freies , bzw. freie Ende(n) an der in Fahrtrichtung hinten gelegenen Oberfläche der Pflugschar arretierbar ist, bzw. sind, wobei zur Arretierung des Klemmhebels die Betätigungseinrichtung auf den einen Hebelarm des Klemmhebels einwirkt.
Der besondere Vorteil der erfindungsgemäßen Befestigungsvorrichtung liegt darin, daß sich die gesamte Befestigungseinrichtung auf den in Fahrtrichtung des Schneep fluges hinten gelegenen Oberflächen von Pflugschar und Schürfleiste befindet, d.h. mit anderen Worten, die Schürfleiste wird von hinten gegen den unteren Bereich der Pflugschar gedrückt und es wird vermieden, daß bereits ein großer Flächenbereich der Schürfleiste durch Teile der Befestigungsvorrichtung vorne abgedeckt wird und daher für den Arbeitseinsatz gar nicht mehr zur Verfügung steht.
Infolge der erfindungsgemäßen Ausbildung des Klemmhebels erfolgt somit die gesamte Arretierung der Schürfleiste auf der in Fahrtrichtung hinten gelegenen Seite der Pflugschar.
Damit entfällt auch der für die nach oben gerichtete Strömung der Schneemassen unerwünschte Widerstand, der sonst durch die bei den bekannten Befestigungen nach vorne gerichteten Ausmaße der Kantenbefestigungsvorrichtungen vorhanden ist.
Um den Klemmhebel in Eingriff mit der Pflugschar und der Schürfleiste zu bringen, können verschiedene Betätigungseinrichtungen eingesetzt werden.
Gemäß einer vorzugsweisen Ausbildung kann diese Betätigungseinrichtung in Form einer Klemmschraube ausgebildet sein, die die Pflugschar von ihrer vorderen Oberfläche ausgehend durchsetzt und sich mit dem Ende ihres längenverstellbaren Gewindeschaftes gegen den Hebelarm des Klemmhebels abstützt. Anstelle der Klemmschraube kann auch ein Hydraulik-Kolbenaggregat eingebaut sein. die Versorgungshydraulik ist bereits im Fahrzeug vorhanden, so daß die Betätigung des genannten Aggregats leicht bewerkstelligbar ist.
Um den Wechsel der Schürfleisten zu erleichtern, ist es aber wünschenswert, eine Betätigungseinrichtung zu wählen, die von der Bedienungsperson ohne Verwendung von Spezialwerkzeug ausgewechselt und in Betrieb genommen werden kann. Hierfür ist nach einer vorzugsweisen Ausbildung der Erfindung vorgesehen, als Betätigungseinrichtung einen dehnbaren Schlauch zu wählen, der zwischen der hinten gelegenen Oberfläche der Pflugschar und dem Klemmhebel parallel zur Unterkante der Pflugschar verläuft und mit einer Pneumatik oder Hydraulik verbunden ist.

Der besondere Vorteil dieser Betätigungseinrichtung liegt darin, daß das Lösen des bereits abgeriebenen Schürfleistenrestes vorgenommen werden kann, ohne vereiste Schraubverbindungen lösen zu müssen. Außerdem können alle abgenutzten Schürfleisten auf einmal gelöst werden.

Da es ferner wünschenswert ist, zu Gewichts- und Materialersparnis die Stärke der Schürfleisten zu verringern und damit gleichzeitig auch ein besseres Ergebnis bei der sogenannten Schwarzräumung zu erhalten, ist vorzugsweise die Befestigungsvorrichtung so ausgebildet, daß sie dazu geeignet ist, Schürfleisten an der Pflugschar zu befestigen, deren Stärke relativ gering ist und die mit einem Abstützfuß kombiniert sind. Für die als Klemmverbindung ausgebildete, erfindungsgemäße Befestigungsvorrichtung stellt diese Abart der Schürfleiste kein Problem dar.

Einzelheiten über vorzugsweise Ausbildungen der erfindungsgemäßen Befestigungsvorrichtung und deren Einsatz in einem Schneeräumfahrzeug ergeben sich aus den Merkmalen der Unteransprüche sowie aus der nachstehenden Beschreibung von Ausführungsbeispielen anhand der Zeichnung.

Hierin zeigen:
- Fig. 1: einen Längsschnitt durch eine Verbindung von Pflugschar und Schürfleiste unter Verwendung einer Befestigungsvorrichtung, die mittels einer Stellschraube zu betätigen ist,
- Fig. 2: eine abgebrochene Ansicht der Rückseite einer Pflugschar mit zwei in Abstand voneinander angeordneten Befestigungsvorrichtungen gemäß Fig. 1,
- Fig.2a: einen vergrößerten Auschnitt aus Fig.2, aus dem die Arretierung zwischen Klemmhebel und Schürfleiste erkennbar ist,
- Fig. 3: einen Längsschnitt durch eine Verbindung von Pflugschar und Schürfleiste unter Verwendung einer Befestigungsvorrichtung, die hydraulisch oder pneumatisch betätigbar ist,
- Fig. 4: einen Längsschnitt durch eine Verbindung von Pflugschar und Schürfleiste unter Verwendung einer Befestigungsvorrichtung, die mittels eines Drehkeiles betätigbar ist,
- Fig. 5: eine Draufsicht auf den Drehkeil mit Stellglied nach Fig. 4,
- Fig. 6: einen Längsschnitt durch eine Verbindung von Pflugschar und Schürfleiste unter Verwendung einer Befestigungsvorrichtung, die mit Hilfe eines gegenüber der Ausbildung nach Fig. 4 abgewandelten Dreh keiles betätigbar ist,
- Fig. 7: eine Draufsicht auf den Drehkeil mit Stellglied nach Fig.6,
- Fig. 8: einen Längsschnitt eines Flachkeils, der in der Pflugschar von oben nach unten verschiebbar ist und
- Fig. 9: eine Draufsicht auf den Drehkeil der Fig. 8.

In der nachstehenden Beschreibung sind sich entsprechende Teile der Figuren mit übereinstimmenden Bezugszeichen gekennzeichnet.

An einer Pflugschar 1 ist längs ihres unteren Randes eine Verstärkungsleiste 2 in Form eines L-Profiles angeschweißt, deren einer Schenkel 2a die Länge der Pflugschar 1 nach unten fortsetzt und dessen in Fahrtrichtung vorne gelegene Oberfläche mit der Oberfläche der Pflugschar 1 auf gleicher Höhe liegt. Der andere Schenkel 2b ragt nach hinten und weist Aussparungen 2c an den Stellen der Verstärkungsleiste 2 auf, wo Befestigungsvorrichtungen 3 für eine Verbindung zwischen der Pflugschar 1 und einer Schürfleiste 4 angeordnet werden sollen.

Die Schürfleiste 4 ist im Beispiel der Fig. 1 als eine sogenannte Kombileiste ausgebildet. Diese Kombileiste kann innen hohl oder mit Gummi, Kunststoff, Mineralstoffen, Guß- oder sonstigen Gemischen gefüllt sein. Die Ummantelung dieser Schürfleiste 4 ist vorwiegend aus verschleißarmen Stahl gebildet, doch kennt man auch Schürfleisten, die aus entsprechend hartem Kunststoff hergestellt sind.

Der in Fahrtrichtung des Schneeräumfahrzeuges vorne gelegene Teil 4a dieser Schürfleiste 4 kann bei einer Kombileiste aus einem wesentlich dünneren Material bestehen als bei massiven Schürfleisten, da die Stabilität der Schürfleiste durch den hinten gelegenen Abstützfuß 4b, der etwa die Länqe der Schürfleiste 4a hat, gewährleistet ist. Hierdurch wird der Vorteil erreicht, daß durch die geringere Stärke der Schürfleiste 4a Material gespart, das Gewicht der Schürfleiste geringer und damit der Energieaufwand vermindert ist und trotzdem die Räumleistung infolge der dünneren Schürfleiste 4a, insbesondere die sogenannte Schwarzräumung, gegenüber den herkömmlichen Schürfleisten verbessert wird. Die Form der Kombileiste 4 ist in diesem Beispiel konisch, sich nach unten verjüngend ausgebildet.

Wie aus Fig. 4 zu erkennen ist, können aber die vorne gelegene Schürfleiste 4a und der hinten gelegene Abstützfuß 4b auch parallel zueinander verlaufen.

Bei der in abgebrochener Darstellung in Fig. 2 gezeigten Pflugschar sind zwei im Abstand voneinander angeordnete Befestigungsvorrichtungen 3 für die Schürfleiste 4 dargestellt.Nur im Bereich jeder Befestigungsvorrichtung 3 ist die Schürfleiste 4 hier als Kombileiste mit Abstützfuß 4b ausgebildet.

Die Breitenausdehnung des Abstützfußes 4b übersteigt die Breiten der Befestigungsvorrichtungen 3 geringfügig. Die Schürfleiste 4a ist im Beispiel einstückig ausgebildet, ihre Breite entspricht der Breite der Pflugschar 1.

Die Befestigungsvorrichtung 3 umfaßt als wichtigste Komponente einen als zweiarmiger Hebel ausgebildeten Klemmhebel 5, der um eine Schwenkachse 6 in der in Fahrtrichtung des Schneeräumfahrzeuges liegenden vertikalen Ebene schwenkbar ist. Für die Halterung des Klemmhebels 5 sind an der hinten gelegenen Oberfläche der Pflugschar 1 Befestigungslaschenpaare 7 angeschweißt, die in einem Abstand voneinander angeordnet sind und die Lagerung für die Enden der Schwenkachse 6 des Klemmhebels 5 bilden, der zwischen beiden Befestigungslaschen 7 schwenkbar gehalten ist. Die Schwenkachse 6 ist durch Splinte 8 gegen Verrutschen gesichert.

Das eine Ende 5a des Klemmhebels 5 ist als Klemmpratze ausgebildet, die in Klemmstellung in eine Aussparung 9 auf der hinteren Oberfläche der Schürfleiste 4a eingreift. In Fig.2a ist in vergrößerter Darstellung die Ansicht des oberen Teiles der Schürfleiste 4a mit einer geschliffenen, gefrästen oder erodierten Aussparung 9 gezeigt, in die das Ende 5a des Klemmhebels 5, ausgebildet als Klemmpratze eingreift.Dabei kann selbstverständlich die Form der Aussparung verschieden gewählt sein. Da hier die Breite der Aussparung 9 nur unwesentlich größer als die Breite der Klemmpratze 5a ist, ist ein seitliches Verschieben der Schürfleiste 5 relativ zur Pflugschar 1 nicht möglich, wenn einmal durch ein Hindernis auf die Schürfleiste 4 ein in seitlicher Richtung ausgeübter Druck so groß sein sollte, daß er die Flächenpressung durch die Kraft der Verklemmung übersteigt. Als zusätzliche Sicherung gegen ein Herausrutschen der Schürfleiste 5 aus der Verklemmung ist es möglich, die Schürfleiste im Bereich ihrer in der Klemmung befindlichen Kante abzuwinkeln. Dann kann die Schürfleiste 4 auch beim Lösen der Verklemmung nicht nach unten herausfallen. Siehe hierzu Pos.10.

Am anderen Hebelarm 5b des Klemmhebels 5 sind zwei Schwenkarme 11 angelenkt, die um die Gelenkachse 12 in der gleichen Ebene wie der Klemmhebel 5 schwenkbar sind. Die Schwenkarme 11 befinden sich zu beiden Seiten des Klemmhebels 5 und greifen in Klemmstellung des Klemmhebels 5 in eine von mehreren übereinander an der Pflugschar 1 vorgesehenen Aussparungen 13 ein. Durch eine relativ schwache Zugfeder 14, die an der Pflugschar 1 bei 15 eingehängt ist und mit dem Klemmhebel 5 verbunden ist, wird dieser in angehobener Stellung gehalten und zwar unabhängig von der Einstellung einer Betätigungseinrichtung 16. Nachdem die Schürfleiste 4 nach oben bis an den rechten Winkel des L-Profils 2 eingeschoben wurde, bewirkt diese Betätigungseinrichtung 16, daß der Klemmhebel 5 die Verbindung zwischen der Schürfleiste 4 und der Pflugschar 1 herbeiführt.

Nach Fig. 1 ist die Betätigungseinrichtung 16 durch eine Schraube 17 gebildet, die von der Vorderseite der Pflugschar 1 ausgehend, durch einen mit der hinteren Oberfläche der Pflugschar 1 verschweißten Befestigungsklotz 18 hindurchgeschraubt wird. Das Ende ihres Gewindeschaftes 17a legt sich dabei an dem einen Arm 5b des Klemmhebels 5 an und bewirkt eine Verschwenkung des Klemmhebels 5 dergestalt, daß die Klemmpratze 5a in die Aussparung 9 der sich an den L-Profilschenkel 2a anlehnenden Schürfleiste 4a gelangt. Gleichzeitig gleiten auch die freien Enden der Schwenkarme 11 längs der rückwärtigen Oberfläche der Pflugschar und rasten in eine der Aussparungen 13 ein. Die Schürfleiste 4 ist somit mit der Pflugschar 1 fest verbunden.

Wie aus der Fig. 1 ohne weiteres ersichtlich ist, ist bei der erfindungsgemäßen Verklemmung der Schürfleiste 4 mit der Pflugschar 1 von hinten ein größerer Bereich der Schürfleiste frei zugänglich, d.h. es ist bei dieser Art der Befestigung mehr Schürfleistenabrieb möglich. Es handelt sich hierdurch um eine Verbesserung von ungefähr 30% und mehr gegenüber den in herkömmlicher Weise befestigten Schürfleisten.

Somit ist eine längere Lebensdauer der Schürfleisten erreichbar, was sich in einer beträchtlichen Kostensenkung infolge des geringeren Materialverbrauchs auswirkt.

Die in den Fig. 3 bis 6 gezeigten Befestigungsvorrichtungen unterscheiden sich im wesentlichen nur durch die Ausbildung der Betätigungseinrichtungen 16, mit denen der Klemmhebel 5 in Arrtierstellung gebracht wird, nicht aber in deren Wirkung auf den Klemmhebel 5.

In Fig. 3 ist die Betätigungseinrichtung 16 in Form eines Dehnschlauches 19 ausgebildet. Der Dehnschlauch 19 kann allen an der Pflugschar 1 vorgesehenen Befestigungsvorrichtungen 3 gemeinsam sein und von einer Pneumatik- oder Hydraulikanlage aus gesteuert werden. Die Wandung des Dehnschlauches 19 liegt einerseits an der hinteren Oberfläche des Pflugschar 1 und andererseits am Hebelarm 5b des Klemmhebels 5 an. Erhöhung des Innendrucks des Dehnschlauches 19 bewirkt eine Schwenkbewegung des Klemmhebels 5 in dem Sinne, daß die Klemmpratze 5a einerseits und die Schwenkarme 11 andererseits in die ihnen zugeordneten Aussparungen 9 bzw. 13 einrasten. Soll die Schürfleiste 4 ausgewechselt werden, benötigt die Bedienungsperson kein Spezialwerkzeug. Bei Absinken des Innendrucks des Dehnschlauches 19 lösen sich alle Befestigungsvorrichtungen 3 gleichzeitig und die Schürfleiste kann ohne Schwierigkeiten ausgewechselt werden.

Aus Fig. 3 ist auch besonders gut ersichtlich, daß der Abstützfuß 4b der Kombischürfleiste 4 durch an den Befestigungslaschen 7 nach unten vorspringende Nasen 7b einen besseren Halt gegen ein Wegknicken bekommt.

Die Befestigungseinrichtung 3 nach Fig. 4 und 5 umfaßt als Betätigungseinrichtung einen Drehkeil 20, dessen Keilform im Querschnitt aus Fig. 4 zu erkennen ist. Die Ausbildung des Drehkeiles 20 in Draufsicht ergibt sich aus Fig. 5. Hier erkennt man den mit Einbuchtungen 21 versehenen Umfang des scheibenförmigen Drehkeiles 20. Der Drehkeil 20 liegt zwischen der hinteren Oberfläche der Pflugschar 1 und dem Hebelarm 5b des Klemmhebels 5. Er ist über einen Bolzen 22, der die Pflugschar und eine Verstärkungsscheibe 23 durchdringt, mit einer von Hand oder durch Hammereinwirkung drehbaren Lasche 24 verbunden, die auf der Vorderseite der Pflugschar 1 aufliegt. Durch Verwendung eines Hammers oder eines anderen festen Gegenstandes kann dieser Drehkeil 20 auch im vereisten Zustand zu einer Drehbewegung veranlaßt werden.Das heißt, man benötigt kein Spezialwerkzeug, um den Drehkeil 20 in oder aus seiner Klemmstellung zu bewegen. Ist die gewünschte Klemmstellung des Drehkeiles 20 erreicht, d.h. die Klemmpratzen 5a und Schwenkarme 11 rasten in ihre entsprechenden Aussparungen 9 bzw. 13 ein, dann wird ein Sicherheitsstift 25 durch eine in der Pflugschar 1 vorgesehene Bohrung 26 hindurchgesteckt und mit seinem einen Ende in eine der Einbuchtungen 21 des Drehkeiles gebracht. Siehe hierzu Fig. 5.
Aus Fig. 4 ist auch die bereits vorstehend erwähnte Kombischürfleiste mit parallel zur Schürfleiste 4a verlaufendem Abstützfuß 4b zu erkennen.

Die in Fig. 6 und 7 gezeigte Ausbildung der Befestigungsvorrichtung 3 umfaßt als Betätigungsvorrichtung wiederum einen Drehkeil 20 entsprechend der Fig. 5. Hier wird aber die für die Drehung des Keiles 20 vorgesehene Lasche 24, die über den Bolzen 22 fest mit dem Drehkeil 20 verbunden ist, mit Hilfe des Sicherungsstiftes 25 arretiert. Darüber hinaus ist die Lasche 24 so weit nach unten gezogen, daß sie noch einen Teil der Befestigungsleiste 2 abdeckt. Dies dient einer besseren Stabilisierung der Befestigung der Schürfleiste 4.

Ferner soll darauf hingewiesen werden, daß bei diesem Beispiel die Schürfleiste 4a aus einem besonders dünnen Stahlblech gebildet ist, auf dessen Rückwand zur Verstärkung und Abstützung Gummi oder Kunststoffmaterial 4c aufvulkanisiert ist.

In Fig. 8 und 9 ist als Betätigungseinrichtung für den Klemmhebel 5 ein verschiebbarer Flachteil 28 gewählt. Der Flachteil 28 ragt mit seinen Haltebacken 28a durch einen Längsschlitz 30 der Pflugschar 1 hindurch und kann von der Bedienungsperson auf der vorderen Oberfläche der Pflugschar 1 in der Zeichnung von oben nach unten verschoben werden. Dabei wird durch die Keilspitze der Hebelarm 5b des Klemmhebels 5 in Klemmstellung gebracht. Einen Stift 29, der von der vorderen Oberfläche der Pflugschar 1 aus eingeschlagen wird und bis zum Keil 28 reicht, bildet für den Keil 28 einen Anschlag, der verhindert, daß der Keil 28 selbsttätig nach oben rutschen kann. Es ist vorteilhaft, die Pflugschar 1 im Klemmbereich des Teiles 28 mit einer Stahlplatte 27 zu verstärken.

Abschließend ist zu erwähnen, daß die erfindungsgemäße Befestigungsvorrichtung nicht nur zur Befestigung der in der vorstehenden Beschreibung als Beispiele gewählten Schürfleisten geeignet ist, sondern auch für die Verbindung der herkömmlichen Schürfleisten mit einer Pflugschar eingesetzt werden kann. Hierfür müssen lediglich in Pflugschar und Schürfleiste die für das Einrasten der Klemmpratzen erforderlichen Aussparungen eingefräst werden. Die erfindungsgemäße Befestigungsvorrichtung kann aber auch für Schürfleisten mit profilierter Oberfläche Verwendung finden, d.h. mit anderen Worten, es handelt sich um eine universell einsetzbare Befestigungsvorrichtung mit dem großen Vorteil, daß sie ohne Spezialwerkzeuge und ohne besondere Kenntnisse von jeder Bedienungsperson benützt werden kann und stets die vorstehend genannten Vorteile hinsichtlich Material- und Kostenersparnis ermöglicht.

## Patentansprüche

1. Befestigungsvorrichtung für die Herstellung einer lösbaren Verbindung zwischen der Schürfleiste und der Pflugschar eines Schneeräumfahrzeuges, **gekennzeichnet durch** einen auf in Fahrtrichtung hinten gelegenen Oberflächen de-s Pfluges angeordneten zweiarmigen Klemmhebel (5), der mit seinem einen Ende (5a) an der Schürfleiste (4) arretierbar ist und an seinem anderen Ende (5b) über Schwenkarme (11) mit der Pflugschar (1) verbindbar ist, wobei die Arretierung des Klemmhebels (5) **durch** eine auf den Klemmhebel (5) einwirkende Betätigungseinrichtung erfolgt.

2. Befestigungsvorrichtung nach Anspruch 1, **dadurch gekennzeichnet, dass** der zweiarmige Klemmhebel(5), um eine parallel zur Unterkante der Pflugschar (1) verlaufende Schwenkachse (6) schwenkbar ist, die in beidseitig des Klemmhebels angeordneten, mit der in Fahrtrichtung des Schneeräumfahrzeuges hinten gelegenen Oberfläche der Pflugschar (1) fest verbundenen FLanschen (7) gelagert ist und mit seinem einen Ende (5a) in der in Fahrtrichtung des Schneeräumfahrzeuges hinten gelegenen Oberfläche der Schürfleiste (4) arretierbar ist und dass an seinem anderen Ende (5b) ein oder zwei in einem seitlichen Abstand voneinander angeordnete, in der gleichen Ebene wie der Klemmhebel (5) schwenkbare Schwenkarme (11) vorgesehen sind, deren freies, bzw. freie Ende(n) an der in Fahrtrichtung hinten gelegenen Oberfläche der Pflugschar (1) arretierbar ist, bzw. sind, wobei zur Arretierung des Klemmhebels (5) die Betätigungseinrichtung auf den einen Hebelarm (5b) des Klemmhebels (5) einwirkt.

3. Vorrichtung nach Anspruch 1oder 2, dadurch h **gekennzeichnet, daß** in den hinten gelegenen Oberflächen von Pflugschar (1) und Schürfleiste (4) Aussparungen (9,13) vorgesehen sind, die als Arretierungssitze für die Enden des Klemmhebels (5) bzw. der Schwenkarme (11) dienen.

4. Vorrichtung nach einem der vorhergehenden Ansprüche, **dadurch gekennzeichnet, daß** die Betätigungseinrichtung für den Klemmhebel (5) als Klemmschraube (17) ausgebildet ist, die die Pflugschar (1), von ihrer vorderen Oberfläche ausgehend, durchsetzt und sich mit dem Ende ihres längenverstellbaren Gewindeschaftes (17a) gegen den Hebelarm (5a) des Klemmhebels (5) abstützt.

5. Vorrichtung nach einem der vorhergehenden Ansprüche, **dadurch gekennzeichnet, daß** die Betätigungseinrichtung als ein Hydraulikzylinder-Kolbenaggregat ausgebildet ist.

6. Vorrichtung nach einem der vorhergehenden Ansprüche, **dadurch gekennzeichnet, daß** die Betätigungseinrichtung für den Klemmhebel durch einen dehnbaren Schlauch(19) gebildet ist, der zwischen der hinten gelegenen Oberfläche der Pflugschar (1) und dem Klemmhebel (5) parallel zur Unterkante der Pflugschar verläuft und mit einer Pneumatik oder Hydraulik verbunden ist.

7. Vorrichtung nach einem der vorhergehenden Ansprüche, **dadurch gekennzeichnet, daß** die Betätigungseinrichtung für den Klemmhebel (5) in Form eines Keiles (20) ausgebildet ist, der zwischen der hinteren Oberfläche der Pflugschar (1) und dem Klemmhebel (5) angeordnet ist und über einen die Pflugschar (1) durchdringenden Bolzen (22) mit einem auf der vorderen Oberfläche der Pflugschar anliegenden Stellglied (24) betätigbar ist.

8. Vorrichtung nach Anspruch 7, **dadurch gekennzeichnet, daß** der Klemmteil des Keils (20) im Querschnitt konusförmig ausgebildet ist.

9. Vorrichtung nach einem der vorhergehenden Ansprüche, **dadurch gekennzeichnet, daß** die Position des Klemmkeiles (20) mit Hilfe eines Sicherungsstiftes (25) arretierbar ist, der das Stellglied (24) oder den Klemmkeil (20) mit der Pflugschar verbindet.

10. Vorrichtung nach einem der vorhergehenden Ansprüche, **dadurch gekennzeichnet, daß** der Keil (20) in Form eines Drehkeiles (20) ausgebildet ist.

11. Vorrichtung nach einem der vorhergehenden Ansprüche, **dadurch gekennzeichnet, daß** der Keil (20) in Form eines verschiebbaren Keils ausgebildet ist.

12. Vorrichtung nach einem der vorhergehenden Ansprüche, **dadurch gekennzeichnet, daß** eine einstückig ausgebildete Schürfleiste (4a) mindestens zwei in einem Abstand voneinander angeordnete Klemmhebel (5) aufweist.

13. Vorrichtung nach einem der vorhergehenden Ansprüche, **dadurch gekennzeichnet, daß** bei einer in mehrere Schürfflächenbereiche unterteilte Schürfleiste bzw. Pflugschar jeder Flächenbereich mindestens einen Klemmhebel (5) aufweist.

14. Vorrichtung nach einem der vorhergehenden Ansprüche, **dadurch gekennzeichnet, daß** im Bereich jedes Klemmhebels (5) die Schürfleiste (4a) mit einem in Fahrtrichtung hinten gelegenen Stützfuß (4b) kombiniert ist.

15. Vorrichtung nach Anspruch 14, **dadurch gekennzeichnet, daß** der Abstützfuß (4b) als Zusatzschürfleiste ausgebildet ist.

16. Vorrichtung nach einem der vorhergehenden Ansprüche, **dadurch gekennzeichnet, daß** die Schürfleiste und der Abstützfuß (4b) einen konusförmigen, sich zum unteren freien Ende der Schürfleiste hin verjüngenden Hohlkörper bilden.

17. Vorrichtung nach einem der vorhergehenden Ansprüche, **dadurch gekennzeichnet, daß** der Hohlkörper mit Gummi und/oder Kunststoff und/oder Mineralstoffen ausgefüllt ist.

18. Vorrichtung nach einem der vorhergehenden Ansprüche, **dadurch gekennzeichnet, daß** längs des unteren Randes der Pflugschar (1) eine Verstärkungsleiste (2) in Form eines L- oder U-Profiles angeordnet ist, dessen einer Schenkel (2a) eine Verlängerung der Pflugschar (1) nach unten bildet und dessen anderer Schenkel (2b) zum Klemmhebel (5) hingerichtet ist und gegebenenfalls maximal bis zum Abstützfuß (4b) der Schürfleiste (4) reicht.

## Claims

1. An attachment arrangement for producing a releasable connection between the scraper and the plough of a snow-clearing vehicle, **characterised by** a two-armed clamping lever (5) arranged on surfaces of the plough located rearwardly in the drive direction, the lever being securable at one end (5a) to the scraper (4) and connectable at its other end (5b) by means of pivotal arms (11) to the plough (10, wherein the securement of the clamping lever (5) is effected by an actuation device acting on the clamping lever (5).

2. An attachment arrangement according to claim 1, **characterised in that** the two-armed clamping lever (5) is pivotable about a pivotal shaft (6) extending parallel to the bottom edge of the plough (1), the shaft being mounted in flanges (7) arranged on both sides of the clamping lever and fixedly connected to the surface of the plough (1) located rearwardly in the drive direction of the snow-clearing vehicle, and the one end (5a) is securable in the surface of the scraper (4) located rearwardly in the drive direction of the snow-clearing vehicle and **in that** at the other end (5b) there are provided, in the same plane as the clamping lever (5), one or two mutually laterally spaced pivotable pivot arms (11), the free end(s) of which is/are securable on the surface of the plough (1) located rearwardly in the drive direction, wherein, for securement of the clamping lever (5) the actuation device (16) operates on the one lever arm (5b) of the clamping lever (5).

3. An arrangement according to claim 1 or 2, **characterised in that** there are provided, in the rearwardly located surfaces of the plough (1) and scraper (4), recesses (9, 13) which serve as securement seatings for the ends of the clamping lever (5) or the pivotal arms (11).

4. An arrangement according to any one of the preceding claims, **characterised in that** the actuation device for the clamping lever (5) is formed as a clamping screw (17), which passes through the plough (1) from its front surface with the end of its longitudinally-adjustable threaded shaft (17a) engaging the lever arm (5a) of the clamping lever (5).

5. An arrangement according to any one of the preceding claims, **characterised in that** the actuation device is formed as a hydraulic-cylinder-piston combination.

6. An arrangement according to any preceding claim, **characterised in that** the actuation device for the clamping lever is formed by an expandable tube (19) which extends parallel to the bottom edge of the plough between the rearwardly located surface of the plough (1) and the clamping lever and is connected to pneumatic or hydraulic means.

7. An arrangement according to any preceding claims, **characterised in that** the actuation device for the clamping lever (5) is in the form of a wedge (20) which is arranged between the rear surface of the plough (1) and the clamping lever (5) and is actuable by means of a bolt (22), which passes through the plough (1), and an adjustment member (24) adjacent to the front surface of the plough.

8. An arrangement according to claim 7, **characterised in that** the clamping part of the wedge (20) has a conical cross-section.

9. An arrangement according to any one of preceding claims, **characterised in that** the position of the clamping wedge (20) is securable with the aid of a securing pin (25) which connects the adjustable member (24) or the clamping wedge (20) to the plough.

10. An arrangement according to any preceding claim, **characterised in that** the wedge (20) is in the form of a rotating wedge.

11. An arrangement according to any preceding claim, **characterised in that** the wedge (20) is in the form of a displaceable wedge.

12. An arrangement according to any preceding claim, **characterised in that** an integrally-formed scraper (4a) comprises at least two mutually-spaced clamping levers (5).

13. An arrangement according to any preceding claim, **characterised in that** with a scraper or plough divided into a plurality of scraper surface regions, each surface region comprises at least one clamping lever (5).

14. An arrangement according to any preceding claim, **characterised in that** in the region of each clamping lever (5) the scraper (4a) is combined with a support foot (4b) located rearwardly in the drive direction.

15. An arrangement according to claim 14, **characterised in that** the support foot (4b) is formed as an auxiliary scraper.

16. An arrangement according to any preceding claim, **characterised in that** the scraper and the support foot (4b) form a conical hollow body which tapers towards the bottom free end of the scraper.

17. An arrangement according to any preceding claim, **characterised in that** the hollow body is filled with rubber and/or plastics material and/or mineral material.

18. An arrangement according to any preceding claim, **characterised in that** there is arranged along the bottom edge of the plough (1) a reinforcement strip (2) in the form of an L- or U-profile element, one arm (2a) of which forms a downward extension of the plough (1) and the other arm (2b) of which is directed towards the clamping lever (5b) and optionally extends at a maximum to the support foot (4b) of the scraper.

## Revendications

1. Dispositif de fixation pour réaliser une liaison amovible entre une lame de raclage et le soc d'un chasse-neige,
**caractérisé en ce qu'**
un levier de serrage (5), à deux bras, installé sur la surface arrière du soc de chasse-neige, dans la direction de déplacement, levier qui est bloqué par une extrémité (5a) contre la lame de raclage (4) et relié par son autre extrémité (5b), par des bras pivotants (11) au soc (1) du chasse-neige,
le blocage du levier de serrage (5) se faisant par un dispositif de manoeuvre agissant sur le levier de serrage (5).

2. Dispositif de fixation selon la revendication 1,
**caractérisé en ce que**
le levier de serrage (5) à deux bras peut basculer autour d'un axe de basculement (6) parallèle au bord inférieur du soc de chasse-neige (1), cet axe étant monté dans deux brides (9) prévues de chaque côté du levier de serrage, ces brides étant reliées solidairement à la surface arrière du soc (1), dans le sens de déplacement du chasse-neige,
et il bloque avec son extrémité (5a) la surface de la lame de raclage (4), arrière, selon le sens de déplacement du chasse-neige, et
son autre extrémité (5b), un ou deux bras pivotants (11), distants latéralement l'un de l'autre, et basculant dans le même plan que le levier de serrage (5), la ou les extrémités libres de ces bras étant bloquées contre la surface supérieure du soc (1), arrière, dans le sens de déplacement,
et pour bloquer le levier de serrage (5), le dispositif de manoeuvre agit sur un bras de levier (5b) du levier de serrage (5).

3. Dispositif selon l'une quelconque des revendications 1 ou 2,
**caractérisé en ce que**
des découpes (9, 13) sont prévues dans la surface arrière du soc (1) et de la lame de raclage (4), pour servir de logements de blocage recevant l'extrémité du levier de serrage (5) ou des bras basculants (11).

4. Dispositif selon l'une quelconque des revendications précédentes,
**caractérisé en ce que**
le dispositif d'actionnement du levier de serrage (5) est réalisé sous la forme d'une vis de serrage (17) traversant le soc de chasse-neige (1) en partant de sa surface supérieure avant, et en s'appuyant par l'extrémité de sa tige filetée (17a), réglable en longueur, contre le bras de levier (5a) du levier de serrage (5).

5. Dispositif selon l'une quelconque des revendications précédentes,
**caractérisé en ce que**
l'installation d'actionnement est un vérin hydraulique.

6. Dispositif selon l'une quelconque des revendications précédentes,
**caractérisé en ce que**
le dispositif d'actionnement du levier de serrage est constitué par un tube extensible (19) passant entre la surface supérieure arrière du soc (1) et le levier de serrage (5), parallèlement au bord inférieur du soc, et ce tube est relié à l'alimentation pneumatique ou hydraulique.

7. Dispositif selon l'une quelconque des revendications précédentes,
**caractérisé en ce que**
le dispositif d'actionnement du levier de serrage (5) se présente sous la forme d'un coin (20) placé entre la surface supérieure arrière du soc (1) et le levier de serrage (5) et ce coin est actionné par une vis (22) traversant le soc de semoir (1), avec un organe d'actionnement (24) appliqué contre la surface supérieure du soc de chasse-neige.

8. Dispositif selon la revendication 7,
**caractérisé en ce que**
la pièce formant coin (20) a une section de forme conique.

9. Dispositif selon l'une quelconque des revendications précédentes,
**caractérisé en ce que**
la position du coin de serrage (20) se bloque à l'aide d'une goupille (25) reliant l'organe d'actionnement (24) ou la pièce formant coin (20) au soc de semoir.

10. Dispositif selon l'une quelconque des revendications précédentes,
**caractérisé en ce que**
le coin (20) a la forme d'un coin de rotation (20).

11. Dispositif selon l'une quelconque des revendications précédentes,
**caractérisé en ce que**
le coin (20) a la forme d'un coin coulissant.

12. Dispositif selon l'une quelconque des revendications précédentes,
**caractérisé par**
une lame de raclage (4a) réalisée en une seule pièce, ayant au moins deux leviers de serrage (5) placés l'un au-dessus de l'autre avec un intervalle.

13. Dispositif selon l'une quelconque des revendications précédentes,
**caractérisé en ce que**
dans le cas d'une lame de raclage ou d'un soc de chasse-neige subdivisé en plusieurs zones de surfaces de raclage, chaque zone de surface comporte au moins un levier de serrage (5).

14. Dispositif selon l'une quelconque des revendications précédentes,
**caractérisé en ce qu'**
au niveau de chaque levier de serrage (5), la lame de raclage (4a) est combinée à un talon d'appui (4b) situé derrière dans la direction de déplacement.

15. Dispositif selon la revendication 14,
**caractérisé en ce que**
le talon d'appui (4b) est réalisé comme lame de raclage complémentaire.

16. Dispositif selon l'une quelconque des revendications précédentes,
**caractérisé en ce que**
la lame de raclage et le talon d'appui (4b) forment un corps creux, conique, allant en diminuant vers l'extrémité inférieure libre de la lame de raclage.

17. Dispositif selon l'une quelconque des revendications précédentes,
**caractérisé en ce que**
le corps creux est en caoutchouc et/ou matière plastique et/ou en matière minérale.

18. Dispositif selon l'une quelconque des revendications précédentes,
**caractérisé en ce que**
le long du bord inférieur du soc de semoir (1) il est prévu une barrette de renforcement (2) sous la forme d'un profilé en L ou en U dont une branche (2a) forme un prolongement vers le bas du soc de chasse-neige (1) et dont l'autre branche (2b) est alignée vers le levier de serrage (5) et le cas échéant arrive au maximum jusqu'au talon d'appui (4b) de la lame de raclage (4).
